# EUROPÄISCHE PATENTSCHRIFT

(11) **EP 3 452 704 B1**
(45) Veröffentlichungstag und Bekanntmachung des Hinweises auf die Patenterteilung: **10.06.2020**
(21) Anmeldenummer: 17726187.2
(22) Anmeldetag: 28.04.2017
(51) Int. Cl.: F01L 5/06

(54) **ZWEITAKT-BRENNKRAFTMASCHINE**
TWO STROKE ENGINE
MOTEUR DEUX TEMPS

(30) Priorität: 04.05.2016 DE 102016005538
(43) Veröffentlichungstag der Anmeldung: 13.03.2019
(73) Patentinhaber: Böhme, Joachim, 09577 Niederwiesa (OT Lichtenwalde) (DE)
(72) Erfinder: Böhme, Joachim, 09577 Niederwiesa (OT Lichtenwalde) (DE)
(74) Vertreter: Helge, Reiner
(86) Internationale Anmeldenummer: PCT/DE2017/000120
(87) Internationale Veröffentlichungsnummer: WO 2017/190722

(56) Entgegenhaltungen:
- DE-C- 858 046
- FR-A- 443 217
- GB-A- 190 900 385
- GB-A- 191 205 108
- JP-A- S59 192 824
- JP-B2- 3 074 763
- JP-U- S5 956 310
- US-A- 2 229 709
- US-A- 3 815 566

## Beschreibung

Die Erfindung betrifft eine Zweitakt-Brennkraftmaschine, insbesondere für ein Kraftfahrzeug, mit Kraftstoffdirekteinspritzung mit wenigstens einem Arbeitszylinder, in dem ein Kolben oszillierend angeordnet ist, wenigstens einen Auslasskanal, welcher oberhalb des oberen Totpunktes des Kolbens in den Arbeitszylinder mündet und wenigstens zwei Einlaßöffnungen, welche oberhalb eines unteren Totpunktes des Kolbens in den Arbeitszylinder münden, sodass sich im Betrieb der Zweitakt-Brennkraftmaschine eine Gleichstromspülung des Arbeitszylinders ergibt.

Bei Zweitaktmotoren ist das Gleichstromspülverfahren eines der allgemein bekannten Spülverfahren. Beim Gleichstromspülverfahren strömt das Gas im Zylinder nur in einer Richtung. Auslass- und Einlaßkanal liegen an entgegengesetzten Enden des Zylinderraumes. Das Frischgas schiebt das Abgas in immer gleicher Richtung vom Einlass zum Auslass. In der Regel dienen Einlassschlitze im unteren Totpunkt und ein oder mehrere Auslassventile im oberen Totpunkt dem Gaswechsel. Durch eine Spülpumpe wird unter Druck gesetzte Frischluft durch die Einlassschlitze in den Zylinder eingeleitet. Bei geöffnetem Auslassventil bzw. -ventilen wird das Abgas aus dem Zylinder vorher durch das Druckgefälle ausgetrieben.

Die DE 858 046 C beschreibt eine Steuerung für einfach wirkende Zweitaktbrennkraftmaschinen mit einem Ausstoßventil und mit vom Kolben gesteuerten Einlaßöffnungen, die mit einem Muschelschieber in axialer Richtung verschlossen und geöffnet werden können, wobei der Muschelschieber über Steuerstangen mit dem Auslaßventil verbunden ist und damit den Bewegungen des Auslaßventils folgt.

Die US 3,815,566 A beschreibt einen Verbrennungsmotor mit einem Zylinder und einem darin hin- und hergehenden Kolben. Die Steuerung des Einlasses, des Auslasses für den Zylinder bzw. die seperate Brennkammer erfolgt durch Bohrungen / Öffnungen in der Laufbuchse des Zylinders, wobei die Laufbuchse als Ganzes im Zylinder oszillierend bewegt wird und der Antrieb über ein Getriebe mit der Kurbelwelle verbunden ist.

Die US 2,229,708 A beschreibt einen Zweitaktmotor, bei dem sich der Kolben in der Laufbuchse hin- und herbewegt, wobei die Laufbuchse im Zylinder eine oszillierende Bewegung ausführt und gleichzeitig den Ein- und Auslass steuert.

Die GB 5108 A beschreibt Verbesserungen an oder in Bezug auf Verbrennungsmotoren. Bei dieser Art von Verbrennungsmotoren steuert die oszillierend von der Kurbelwelle angetriebene Laufbuchse, in der sich ein Kolben hin- und herbewegt, den Einlass.

Die JP 59-56310 U betrifft eine Reinigungs- und Abgaskontrollvorrichtung eines Verbrennungsmotors, die einem Reinigungsöffnungsabschnitt oder einen Abgasöffnungsabschnitt einer Zylinderlaufbuchse bedeckt oder freigibt. Gegenstand hier die Schlitzsteuerung des Auslassers.

Die FR 443 217 A betrifft eine Zweitakt-Verbrennungskraftmaschine, bei der zwischen den Arbeitskolben und dem Zylinderkopf ein mit einem Überstromventil versehener Ladekolben angeordnet ist.

Die JP 307 4763 B2 betrifft einen Zweitaktmotor, bei dem das Verdichtungsverhältnis in Abhängigkeit vom Betriebszustand geändert werden kann. Eine Hülse steuert den Durchsatz durch die Spülöffnungen unabhängig von der Kolbenbewegung bzw. von Kurbeltrieb, sondern nur in Abhängigkeit von Lastzustand und Motordrehzahl, um den Füllgrad des Zylinders und damit das Kompressions-/Verdichtungsverhältnis zu ändern.

Die JPS 59192824 A betrifft ein zylindrisches Ventil zur Steuerung des Spül- und Auslaßvorgangs. Das zylindrische Ventil weist auf seiner Innenfläche eine Lauffläche für den Kolben auf und an seinen oberen Enden ein ringförmigen Ventilsitz auf. Das zylindrische Ventil ist hier innerhalb des Zylinders angeordnet und bildet gleichzeitig einen Teil der Lauffläche.

Die GB 190 900 385 A betrifft eine Verbesserung von oder in Bezug auf Verbrennungsmotoren mit zwei Zylindern im Zweitaktverfahren arbeitend. Ein- und Auslaßöffnungen sind sowohl im Zylinder als auch in der Laufbuchse im Bereich UT bzw. OT vorgesehen. Durch Verdrehen der Laufbuchse werden die Öffnungen freigegeben oder verschlossen.

Bekannt ist aus der DE 690 10 865 52 ein Verbrennungsmotor mit variablen Zylken, der wechselweise im Zweitaktverfahren und im Viertaktverfahren in Abhängigkeit von der Rotationsgeschwindigkeit und der Belastung des Motors arbeitet. Der Verbrennungsmotor umfasst einen Zylinder, der mit einem ersten Einlasskanal und einem Auslasskanal versehen ist, die im oberen Bereich des Zylinders festgelegt sind, und mit einem zweiten Einlasskanal, der im unteren Bereich des Zylinders festgelegt ist; eine zylindrische Laufbuchse, die im Zylinder angeordnet ist und mit einem dritten Einlasskanal versehen ist, der im unteren Bereich der Laufbuchse festgelegt ist; einem Hülsenschieber, der um die zylindrische Laufbuchse rundum rotierbar angeordnet ist, um wahlweise den dritten Einlasskanal zu öffnen und zu schließen, wobei der Hülsenschieber mit einem integral ausgebildeten Permanentmagneten versehen ist; Rotationsmittel, um den Hülsenschieber unter Einfluss elektromagnetischer Kräfte, die auf den Permanentmagneten wirken, zu drehen; Einlasskanalöffnungs- und -schließmitteln, um wahlweise den ersten Einlasskanal im oberen Bereich des Zylinders zu öffnen und zu schließen; Auslasskanalöffnungs- und -schließmitteln, um den Abgaskanal im oberen Bereich des Zylinders wahlweise zu öffnen und zu schließen; Überverdichtungsmitteln, um Luft unter Druck zum ersten Einlasskanal und zum zweiten Einlasskanal zu liefern und Zyklenmodus-Auswahlmitteln, um einerseits die Rotationsmittel in Gang zu setzen, um den Hülsenschieber zu drehen, um den dritten Einlasskanal in Abstimmung mit dem zweiten Einlasskanal zu öffnen, und um die Abgaskanalöffnungs- und - schließmittel zu betreiben, und andererseits um die Rotationsmittel in Gang zu setzen, um den Hülsenschieber zu drehen, um den dritten Einlasskanal zu schließen und um die Einlasskanal- und Abgaskanalöffnungs- und -schließmittel zu betreiben, um den Motor im Viertaktmodus zu betreiben.

Dies bedeutet, dass, wenn der Verbrennungsmotor im Viertaktmodus betrieben wird, der Gaswechsel über die im oberen Bereich des Zylinders angeordneten Auslasskanal- und Einlasskanalöffnungs- und Schließmittel gesteuert wird. Wenn der Verbrennungsmotor im Zweitaktmodus betrieben wird, erfolgt der Gaswechsel über die im oberen Bereich des Zylinders angeordneten Auslassöffnungs- und Schließmittel und über die im unteren Bereich im Zylinder angeordneten Einlasskanäle, die in diesem Fall durch Verdrehen des Hülsenschiebers freigegeben werden. Die Einlaßkanäle im oberen Bereich des Zylinders bleiben dabei geschlossen.

Im Zweitaktmodus erfolgt der Gaswechsel als reine Gleischstromspülung. Der Hülsenschieber steuert hierbei nicht den eigentlichen Gaswechsel. Das Öffnen und Schließen der Einlasskanäle erfolgt durch die Kolbenoberkante.

Aus der DE 865 237 B ist eine Steuerung für eine Zweitakt-Brennkraftmaschine mit Gleichstromspülung bekannt, die dadurch erreicht wird, dass im Boden des Arbeitszylinders Auslassbohrungen vorgesehen sind, die bei der Drehbewegung des Arbeitszylinders abwechselnd Öffnungen einer Auspuffplatte freigeben und verschließen, und dass am inneren Ende des Zylinders Einlassschlitze vorgesehen sind, die abwechselnd Öffnungen eines den Zylinder umschließenden Einlassring freigeben und wieder verschließen, der zwecks Regelung des Einlasszeitpunktes verstellbar am Kurbelgehäuse angeordnet ist.

Der Ladungswechsel erfolgt durch den sich drehenden Zylinder, wodurch die Auslassbohrungen und die Einlaßschlitze freigegeben und verschlossen werden. Zur Regelung des Einlasszeitpunktes ist der Einlassring verstellbar am Kurbelgehäuse angeordnet.

Die DE 197 00 412 A1 beschreibt einen Zweitakt-Dieselmotor mit Gleichstromspülung, mit Einlaßschieber und Auslassventilen vom Arbeitskolben gesteuert. Der Einlassschieber ist in der Bohrung des Zylinders und des Zylinderdeckels gelagert, mit seiner Konusfläche von mindestens drei Zugstangen, welche im Zylindermantel gelagert sind, in Achsrichtung des Zylinders mit Federn gegen Konusflächen des Zylinders gepresst wird, und beim Verschieben des Kolbens kurz vor Erreichen des unteren Totpunktes von diesem mitgerissen wird, so dass ein ringförmiger Luftspalt entsteht, und gleichzeitig von den drei Zugstangen über den Federträger die drei Auslassventile im Zylinderkopf öffnet. Die Zylinderbohrung und die Einlassschieberbohrung haben den gleichen Durchmesser. Bei der Abwärtsbewegung des Kolbens (Arbeitshub) stößt die Kolbenringfläche gegen die innere Ringfläche des Einlassschiebers nach etwa 9/10 des Kolbenhubes und öffnet den Einlassquerschnitt. Dabei werden die Federträger mit den Federn und der Federhülse gespannt. Bei Aufwärtsbewegung des Kolbens wird der Einlassschieber über die Zugstangen mittels der gespannten Federn mit seiner Konusfläche gegen die Konusfläche des Zylinders gezogen und der Einlassquerschnitt geschlossen.

Zweitaktmotoren mit Gleichstromspülung, mit Spül- oder Ladeschlitzen in der Zylinderwand und Abgasventilen in Zylinderdeckeln sind hinreichend bekannt. Sie sind meist als langsam laufende Großmotoren ausgebildet und besitzen gute Wirkungsgrade. Sie haben jedoch einen entscheidenden Nachteil aufgrund ihrer langen Kolben und Zylinder und besitzen deshalb aufwendige Baumaße und große Gewichte.

Bei den mittelschnell laufenden Zweitaktmotoren werden Kolben mit einem sehr langen Kolbenhemd, an dessen unteren Rand ein bis zwei Kolbenringe angeordnet sind, verwendet, die verhindern, dass die Spülluft ungehindert in den Kurbelgehäuseraum eindringen kann._Dies wirkt sich ebenfalls nachteilig in Bezug auf die Bauraumgröße des Motors und auf den konstruktiven Aufwand aus.

Ausgehend vom vorbekannten Stand der Technik liegt der vorliegenden Erfindung die Aufgabe zu Grunde, eine Zweitakt-Brennkraftmaschine mit Gleichstromspülung zu schaffen, bei der bei gleicher Leistung von bekannten Kraftfahrzeugmotoren die Anzahl der Zylinder reduziert oder das Zylindervolumen erhöht werden kann, den besseren Wirkungsgrad des Zweitaktverfahrens nutzt, um das Gewicht und die Baugröße der Brennkraftmaschine zu senken.

Erfindungsgemäß weist eine derartige Zweitakt-Brennkraftmaschine die Merkmale des unabhängigen Patentanspruchs 1 auf. Die abhängigen Ansprüche beziehen sich auf vorteilhafte Weiterbildungen der Erfindung. Die Zweitakt-Brennkraftmaschine kann sowohl nach dem Dieselverfahren als auch nach dem Ottoverfahren arbeiten, wobei hier zusätzlich eine Zündkerze vorzusehen ist.

Die erfindungsgemäße Zweitakt-Brennkraftmaschine kann aus einem oder mehreren Zylindern mit Kurbelgehäuse bestehen. Oberhalb des oberen Totpunktes des Kolbens ist wenigstens ein Auslasskanal und oberhalb des unteren Totpunktes des Kolbens sind mindestens zwei Einlassöffnungen vorgesehen. Das Freigeben bzw. Schließen der Einlaßöffnungen und damit die Zufuhr der Spülkraft in den Arbeitszylinder wird mittels eines die Laufbuchse des Arbeitszylinders umfassenden Rohrschiebers mit geschlossenen Mantel, der sich oszillierend in Längsrichtung des Arbeitszylinders auf der Außenwandung der Laufbuchse bewegt. Zur Abdichtung des Spalts zwischen der Innenwandung des Rohrschiebers und der Außenwandung der Laufbuchse ist mindestens ein ringförmiges Dichtelement angeordnet. Die ringförmigen Dichtelemente sind vorzugsweise in Form von Kolbenringen ausgebildet und in Richtung des Kurbelgehäuses gesehen unterhalb der Einlassöffnungen vorgesehen.

Die oszillierende Bewegung des Rohrschiebers während des Ladungswechsels auf der Außenwand der Laufbuchse erfolgt durch eine Steuereinrichtung. Diese kann entweder als desmodromische Steuereinrichtung in Form einer Nockensteuerung mit einem am äußeren Umfang des Rohrschiebers angreifenden Hebel, der vorzugsweise gegabelt ausgeführt ist, als elektromagnetische oder als hydraulische Steuereinrichtung ausgebildet sein.

Zusätzlich zum Rohrschieber kann auf seiner Außenwandung ein dazu beabstandeter Drallring angeordnet sein. Der vorgelagerte Drallring weist Strömungskanäle mit verschiedenen tangentialen Einströmwinkeln auf, die es erlauben, den Spülvorgang im Arbeitszylinder zu beeinflussen. Der Drallring sorgt dafür, dass der Luftstrom durch die Einlassöffnung in eine Richtung strömt, die tangential zum Umfang des Arbeitszylinders verläuft. Ein derartiger in einer Richtung verlaufender nicht verwirbelter Strom versorgt den Arbeitszylinder während des Spülvorganges über jede Spülöffnung gleichmäßig mit Frischluft.

Weiter vorteilhaft kann die Zweitakt-Brennkraftmaschine ausgeführt sein, wenn diese in Monoblockbauweise ausgebildet ist bzw. wenn die Arbeitszylinder als Sackzylinder ausgebildet sind.

Die Vorteile sind eine optimierte Kühlung im Bereich des oberen Totpunktes, der Entfall der Zylinderkopfdichtung und keine Verzüge, da auch die Zylinderkopfschrauben entfallen.

Insgesamt liegen die Vorteile bei der erfindungsgemäßen Zweitakt-Brennkraftmaschine mit Gleichstromspülung in einem optimalen Spülwirkungsgrad gegenüber den bekannten Spülungsarten, wie z. B. Umkehrspülung, Querstromspülung.

Durch die Verwendung von vier Auslassventilen ergeben sich geringere Drosselverluste beim Ausstoß der Abgase und somit ein geringerer Restgasanteil im Arbeitszylinder. Die Verwendung der Vierventiltechnik für den Auslass in Verbindung mit der Gleichstromspülung - Einlaßöffnungen im Bereich des unteren Totpunktes des Kolbens lassen unsymmetrische Steuerdiagramme für den Ladungswechsel zu, wobei der Vorauslass das notwendige Spülgefälle erzeugt.

Die Verteilung der Einlaßöffnungen über dem Zylinderumfang ermöglicht für den Ladungswechsel große zeit- und geometrische Querschnitte. Dadurch, dass sich die Einlaßöffnungen im sogenannten "kalten" Bereich befinden, verringert sich die Verkokungsneigung gegenüber im Zylinderkopf liegenden Einlassbereichen.

Ein weiterer Vorteil der erfindungsgemäßen Zweitakt-Brennkraftmaschine gegenüber einer Viertakt-Brennkraftmaschine liegt darin, dass bei gleicher Belastung (Mitteldruck) die Anzahl der Zylinder verringert werden kann, was mit einer Senkung des Motorgewichts und der Kosten für die Herstellung einhergeht.

Durch kleinere bewegte Triebswerksmassen hat die Brennkraftmaschine ein wesentlich besseres Ansprechverhalten.

Durch die Verwendung von Einrichtungen zur Aufladung, z. B. Abgasturbolader und einem elektrisch zuschaltbaren Verdichter, insbesondere für den Startbereich der Brennkraftmaschine, lässt sich dieser sofort hochfahren. Eine gewünschte höhere Motorleistung läßt sich beliebig durch Zuschalten des elektrischen Verdichters erreichen, wodurch ein zusätzlicher zweiter Abgasturbolader entfallen kann.

Die Vorteile des Rohrschiebers gegenüber von anderen im Abstand zu den Einlassöffnungen angeordneten Schiebern, wie z. B. Walzenschieber, liegen darin, dass der Rohrschieber unmittelbar gleitend auf der Außenwandung der Laufbuchse angeordnet ist, wodurch sich ein geringes Schadvolumen ergibt. Der Rohrschieber folgt der Kolbenbewegung, deckt die Kolbenringe ab und ist gleichzeitig Dichtelement, dass den Spülluftraum zum Kurbelkastenraum hin abdichtet, und beeinflußt somit die Bauhöhe der Brennkraftmaschine.

Ein weiterer Vorteil in der Verwendung eines Rohrschiebers liegt darin, dass das Kolbenhemd wesentlich kürzer ausgeführt werden kann, ähnlich wie bei Kolben für Viertakt-Brennkraftmaschinen, da das Kolbenhemd mit seinen Dichtringen die Einlaßöffnungen nicht mehr abdecken muss.

Anhand eines Ausführungsbeispiels soll die Erfindung näher erläutert werden. Es zeigen:
Figur 1 - Prinzipdarstellung des Arbeitszylinders einer Zweitakt-Brennkraftmaschine
Figur 2 - Einlassbereich mit Rohrschieber
Die Figur 1 zeigt eine Prinzipdarstellung des Arbeitszylinders 1 einer Zweitakt-Brennkraftmaschine. Zum einfachen Verständnis wird nachfolgend nur auf einen Arbeitszylinder Bezug genommen und der Arbeitszylinder 1 als Laufbuchse in Sacklochbauform dargestellt.

Die Zweitakt-Brennkraftmaschine - im Weiteren als Zweitakt-Dieselmotor bezeichnet - besteht im Wesentlichen aus dem Kurbelgehäuse mit der Kurbelwelle, einem Arbeitszylinder **1** mit im Bereich des oberen Totpunktes angeordneter Einspritzdüse **9** und vier ventilgesteuerten Auslasskanälen **2,** einem im Arbeitszylinder **1** oszillierend bewegbaren und über ein Pleuel **3** mit der Kurbelwelle verbundenen Kolben **6.**

Der Arbeitszylinder **1** mit einer sacklochförmigen Laufbuchse weist im Bereich des unteren Totpunktes über den Umfang verteilt Einlassöffnungen **5** auf. Auf der Außenwandung der Laufbuchse ist ein Rohrschieber **4** mit einem geschlossenen Mantel angeordnet, der oszillierend die Einlassöffnungen **5** verschließt oder freigibt.

Die Anordnung der Einlassöffnungen **5** im Bereich des unteren Totpunktes in Verbindung mit dem Rohrschieber **4** zeigt die Figur **2****.**

Über den Umfang der Laufbuchse verteilt sind mit gleichmäßigem Abstand zueinander die Einlassöffnungen **5** angeordnet. Auf der Außenwandung der Laufbuchse des Arbeitszylinders **1** sind ober- und unterhalb der Einlassöffnungen **5** in umlaufenden Nuten Dichtringe **7** gehalten. Diese dichten den Spalt zwischen Laufbuchse des Arbeitszylinders **1** und Rohrschieber **4** ab.

Der Rohrschieber **4** weist einen geschlossenen Mantel auf und steuert somit das Freigeben oder Schließen der Einlassöffnungen **5** durch seine oszillierende Bewegung mittels der Steuerkante **4 a.**

Damit entfällt die eigentliche Steuerung der Einlassöffnungen **5** durch die Oberkante des Kolbens **6** und die Abdichtung in Richtung Kurbelgehäuse durch ein wesentlich längeres Kolbenhemd und dem entsprechenden Kolbenring.

Im vorliegenden Beispiel erfolgt die Steuerung des Rohrschiebers **4** mit Hilfe einer desmodromischen Steuereinheit in Form einer Nockensteuerung mit einem am äußeren Umfang des Rohrschiebers **4** drehbeweglich angreifenden und gabelförmig ausgebildeten Hebels **8.**

Die dargestellte Zweitakt-Dieselmotor arbeitet wie folgt:

Nach Beenden des Verdichtungshubes und dem Einspritzen des Kraftstoffes zündet das Kraftstoff-Luftgemisch. Die Auslasskanäle **2** sind geschlossen, die Einlassöffnungen **5** sind mittels des Rohrschiebers **4** ebenfalls geschlossen. Bei der Abwärtsbewegung des Kolbens **6** (Arbeitstakt) öffnen zu einem vorgegebenen Zeitpunkt die Auslasskanäle **2** teilweise und es beginnt der Vorauslass. Beim Erreichen der Einlassöffnungen durch die Oberkante des Kolbens **6** beginnt der Rohrschieber **4** durch Bewegen in die gleiche Richtung wie der Kolben **6** die Einlassschlitze **5** mit seiner Steuerkante **4 a** freizugeben und die Frischluft tritt über die Einlassschlitze in den Zylinderraum ein. Gleichzeitig sind die Auslasskanäle **2** vollständig geöffnet. Den Überdruck der Frischluft erzeugt ein nicht näher dargestellter Abgasturbolader und ein elektrisch angetriebener Verdichter.

Für eine einwandfreie Spülung tritt die Spülluft zweckmäßig in bekannter Weise in tangentialer Richtung in den Zylinder ein und bildet eine auf dem Kolbenboden stehende Wirbelsäule, die durch wendelartiges Ansteigen an Höhe zunimmt, einen Pfropfen bildet und die Verbrennungsgase verdrängt. Diese werden durch die voll geöffneten Auslasskanäle ausgetrieben.

In der Kolbenstellung unterer Totpunkt sind die Auslasskanäle **2** und die Einlassöffnungen **5** vollständig geöffnet.

Gleichzeitig mit der Bewegung des Kolbens **6** wird der Rohrschieber **4** über die desmodromische Steuerung auf der Außenwand der Laufbuchse des Arbeitszylinders **1** in die gleiche Richtung bewegt und schließt die Einlassöffnungen **5.**

Im weiteren Verlauf der Aufwärtsbewegung des Kolbens 6 wird die Frischluft weiter verdichtet. Kurz vor Erreichen des oberen Totpunktes wird über die Einspritzdüse **9** der Kraftstoff eingespritzt und gezündet. Der Vorgang beginnt von Neuem.

Im Falle des Anlassens der Zweitakt-Brennkraftmaschine erfolgt die Erzeugung des Überdrucks der Frischluft zur Spülung mittels eines zuschaltbaren elektrischen Verdichters, der nach Anlauf des Abgasturboladers wieder abgeschaltet wird.

Der zuschaltbare elektrische Verdichter kann aber auch gleichzeitig mit dem Abgasturbolader arbeiten.

### Bezugszeichenaufstellung

- 1: - Arbeitszylinder
- 2: - Auslasskanal
- 3: - Pleuel
- 4: - Rohrschieber
- 4a: - Steuerkante
- 5: - Einlassöffnungen
- 6: - Kolben
- 7: - ringförmiges Dichtelement
- 8: - Hebel
- 9: - Einspritzdüse

## Patentansprüche

1. Zweitakt-Brennkraftmaschine, insbesondere für ein Kraftfahrzeug, mit Kraftstoffdirekteinspritzung mit wenigstens einem Arbeitszylinder (1) mit Laufbuchse, in dem ein Kolben (6) oszillierend bewegbar ist, mit wenigstens einem Auslasskanal (2), welcher oberhalb des oberen Totpunktes des Kolbens (6) in den Arbeitszylinder (1) mündet und wenigstens zwei über den Umfang der Laufbuchs verteilten Einlassöffnungen (5), welche oberhalb des unteren Totpunktes des Kolbens (6) in den Arbeitszylinder (1) münden, so dass sich im Betrieb der Zweitakt-Brennkraftmaschine eine Gleichstromspülung des Arbeitszylinders (1) ergibt, und einem die Einlassöffnungen(5) freigebenden und verschließenden Schieber,
wobei der Schieber als ein die Laufbuchse des Arbeitszylinders (1) umfassender Rohrschieber (4) mit einem geschlossenen Mantel ausgebildet ist, wobei dieser in Längsrichtung der Laufbuchse oszillierend während des Ladungswechsels die Einlassöffnungen (5) freigibt oder verschließt **dadurch gekennzeichnet dass** im Spalt zwischen Innenwandung des Rohrschiebers (4) und der Außenwandung der Laüfbuchse mindestens ein ringförmiges Dichtelement (7) und auf der Außenseite des Rohrschiebers (4) beabstandet dazu ein Drallring angeordnet ist.

2. Zweitakt-Brennkraftmaschine nach Anspruch 1,
**dadurch gekennzeichnet, dass**
der vorgelagerte Drallring Strömungskanäle mit verschiedenen tangentialen Einströmwinkeln aufweist.

3. Zweitakt-Brennkraftmaschine nach Anspruch 1 und 2,
**dadurch gekennzeichnet, dass**
die oszillierende Bewegung des Rohrschiebers (4) auf der Außenwand der Laufbuchse des Arbeitszylinders (1) mittels einer desmodronischen Steuereinrichtung in Form einer Nockensteuerung mit einem am äußeren Umfang des Rohrschiebers angreifenden Hebels (8) erfolgt.

4. Zweitakt-Brennkraftmaschine nach Anspruch 1 und 2,
**dadurch gekennzeichnet, dass**
die oszillierende Bewegung des Rohrschiebers (4) auf der Außenwand der Laufbuchse des Arbeitszylinders (1) mittels einer elektromagnetischen Steuereinrichtung erfolgt.

5. Zweitakt-Brennkraftmaschine nach Anspruch 1 und 2,
**dadurch gekennzeichnet, dass**
die oszillierende Bewegung des Rohrschiebers (4) auf der Außenwand der Laufbuchse des Arbeitszylinders (1) mittels einer hydraulischen Steuereinrichtung erfolgt.

6. Zweitakt-Brennkraftmaschine nach Anspruch 1 und wenigstens einem der Ansprüche 1 bis 5,
**dadurch gekennzeichnet, dass**
der Arbeitszylinder (1) als Sackzylinder ausgebildet ist.

## Claims

1. Two-stroke internal combustion engine, in particular for a motor vehicle, with direct fuel injection, having at least one working cylinder (1) with a bushing in which a piston (6) is oscillated, having at least one outlet channel (2) that opens into the working cylinder (1) above the top dead centre of the piston (6), and at least two inlet openings (5) distributed over the circumference of the bushing that open into the working cylinder (1) above the bottom dead centre of the piston (6), so that a direct-current purge of the working cylinder (1) is achieved during the operation of the two-stroke internal combustion engine, and a slide valve which opens and closes the inlet openings (5), said slide valve being designed as a tubular slider (4) that surrounds the bushing of the working cylinder (1) and has a closed jacket, this jacket opening or closing the inlet openings (5) in an oscillating manner in the longitudinal direction of the bushing during the charge exchange,
**characterised in that**
at least one annular sealing element (7) is arranged in the gap between the inner wall of the tubular slider (4) and the outer wall of the liner, and **in that** a swirl ring is arranged on the outside of the tubular slider (4) with some space in-between.

2. Two-stroke internal combustion engine according to claim 1,
**characterised in that**
the upstream swirl ring has flow channels with different tangential inflow angles.

3. Two-stroke internal combustion engine according to claims 1 and 2,
**characterised in that**
the oscillating movement of the tubular slider (4) on the outer wall of the bushing of the working cylinder (1) is controlled by means of a desmodronic control device in the form of a cam control with a lever (8) acting on the outer circumference of the tubular slider.

4. Two-stroke internal combustion engine according to claims 1 and 2,
**characterised in that**
the oscillating movement of the tubular slider (4) on the outer wall of the bushing of the working cylinder (1) is effected by means of an electromagnetic control device.

5. Two-stroke internal combustion engine according to claims 1 and 2,
**characterised in that**
the oscillating movement of the tubular slider (4) on the outer wall of the bushing of the working cylinder (1) is effected by means of a hydraulic control device.

6. Two-stroke internal combustion engine according to claim 1 and at least one of claims 1 to 5,
**characterised in that**
the working cylinder (1) is designed as a bag cylinder.

## Revendications

1. Moteur à combustion interne à deux temps, en particulier pour un véhicule automobile, avec injection directe de carburant, comprenant au moins un cylindre de travail (1) avec une chemise, dans lequel un piston (6) est déplacé de manière oscillante, et au moins un canal d'échappement (2) qui débouche dans le cylindre de travail (1) au-dessus du point mort haut du piston (6), et au moins deux ouvertures d'injection (5) réparties sur la circonférence de la chemise, qui débouchent dans le cylindre de travail (1) au-dessus du point mort bas du piston (6), de sorte qu'il en résulte un balayage en courant continu du cylindre de travail (1) pendant le fonctionnement du moteur à combustion interne à deux temps, et avec un clapet coulissant qui ouvre et ferme les ouvertures d'injection (5), le clapet coulissant (4) étant conçu comme un manchon qui entoure la chemise du cylindre de travail (1) et présente une enveloppe fermée, cette enveloppe ouvrant ou fermant les ouvertures d'injection (5) de manière oscillante dans la direction longitudinale de la chemise pendant l'échange de charge,
**caractérisé en ce que**
au moins un élément d'étanchéité annulaire (7) est disposé dans l'espace entre la paroi intérieure du manchon coulissant (4) et la paroi extérieure de la chemise, et un anneau de tourbillon est disposée à distance de celui-ci sur la face extérieure du clapet coulissant (4).

2. Moteur à combustion interne à deux temps selon la revendication 1,
**caractérisé en ce que**
l'anneau de tourbillon en amont comporte des conduits d'écoulement avec différents angles d'entrée tangentiels.

3. Moteur à combustion interne à deux temps selon les revendications 1 et 2,
**caractérisé en ce que**
le mouvement oscillant du manchon coulissant (4) sur la paroi extérieure de la chemise du cylindre de travail (1) s'effectue au moyen d'un dispositif de commande desmodronique sous la forme d'une commande à came avec un levier (8) agissant sur la circonférence extérieure du tiroir tubulaire.

4. Moteur à combustion interne à deux temps selon les revendications 1 et 2,
**caractérisé en ce que**
le mouvement oscillant du manchon coulissant (4) sur la paroi extérieure de la chemise du cylindre de travail (1) est effectué au moyen d'un dispositif de commande électromagnétique.

5. Moteur à combustion interne à deux temps selon les revendications 1 et 2,
**caractérisé en ce que**
le mouvement oscillant du manchon coulissant (4) sur la paroi extérieure de la chemise du cylindre de travail (1) est effectué au moyen d'un dispositif de commande hydraulique.

6. Moteur à combustion interne à deux temps selon la revendication 1 et au moins une des revendications 1 à 5,
**caractérisé en ce que**
le cylindre de travail (1) est conçu comme un cylindre à sac.
